# FASCICULE DE BREVET EUROPEEN

(11) **EP 0 233 232 B1**
(45) Date de publication et mention de la délivrance du brevet: **12.06.1991**
(21) Numéro de dépôt: 86904834.8
(22) Date de dépôt: 25.07.1986
(51) Int. Cl.: G07F 11/04

(54) **DISPOSITIF DE DISTRIBUTION ET DE VENTE DE SUPPORTS SOUPLES**
VORRICHTUNG ZUR VERTEILUNG UND ZUM VERKAUF VON BIEGSAMEN TRÄGERN
DEVICE FOR DISPENSING AND VENDING FLEXIBLE SUPPORTS

(30) Priorité: 26.07.1985 FR 8511580
(43) Date de publication de la demande: 26.08.1987
(73) Titulaire: DEWAELE, Renée, F-67115 Plobsheim (FR)
(72) Inventeur: DEWAELE, Renée, F-67115 Plobsheim (FR)
(74) Mandataire: Nuss, Pierre
(86) Numéro de dépôt international: FR8600266
(87) Numéro de publication internationale: WO8700664

(56) Documents cités:
- FR-A- 1 535 685
- FR-A- 2 070 021
- FR-A- 2 188 219
- FR-A- 2 231 057
- GB-A- 1 213 672
- US-A- 3 753 514
- US-A- 4 209 108

## Description

La présente invention concerne le domaine de la distribution de supports souples, tels que cartes postales, enveloppes, ou autres, et a pour objet un dispositif de distribution et de vente de tels supports.

Actuellement, la distribution et la vente de supports souples tels que cartes postales, enveloppes, et analogues nécessite généralement la présence d'au moins une personne. En effet, les cartes postales sont disposées sur des présentoirs rotatifs ou fixes permettant aux clients de se servir et de payer leurs achats par simple passage à la caisse. Un tel mode de distribution présente également l'inconvénient de nécessiter une vigilance constante du personnel de service contre le vol desdites cartes, ou autres.

FR-A-2 231 057 décrit un système de tirette pour extraire un disque d'un ensemble de distribution. En outre, dans ce document, il est prévu une commande mécanique destinée à bloquer les éléments de distribution les uns par rapport aux autres (toutes les tirettes). Ainsi, les objets sont entraînés par un sabot actionné par une tirette manuelle et, simultanément à cet actionnement, il se produit un blocage des autres sabots.

US-A-4 209 108 concerne un distributeur muni d'un dispositif de paiement spécifique à chaque casier et commandant, après actionnement d'un bouton et paiement, un électro-aimant de distribution au moyen d'un taquet agissant sur la carte inférieure. Ce distributeur présente l'inconvénient de devoir nécessiter un taquet réglable et que chaque modèle doit être extrait individuellement par l'avant de la face du meuble, après démontage d'un élément d'habillage.

En outre, il n'est pas prévu, sur le distributeur selon ce document, de moyen centralisé de sélection et de commande avec un monnayeur, chaque casier nécessitant un bouton d'actionnement spécifique et éventuellement un monnayeur spécifique.

La présente invention a pour but de pallier ces inconvénients.

Elle a, en effet, pour objet un dispositif se présentant sous forme d'un meuble fermé sur trois côtés comportant une juxtaposition et une superposition de casiers renfermant chacun un paquet de supports souples et un moyen de distribution individuelle des supports, par un ensemble de sélection et de paiement des supports souples, caractérisé en ce qu'il est constitué, en outre, par un dispositif de fermeture de la face avant de l'élément muni, au niveau de la partie supérieure de chaque casier, d'une ouverture de distribution, et sous cette ouverture d'un logement de réception d'un modèle du support souple contenu dans le casier correspondant.

L'invention sera mieux comprise grâce à la description ci-après, qui se rapporte à des modes de réalisation préférés, donnés à titre d'exemples non limitatifs, et expliqués avec référence aux dessins schématiques annexés, dans lesquels:
la figure 1 est une vue en perspective du dispositif conforme à l'invention;
la figure 2 est une vue en coupe longitudinale, à plus grande échelle d'un casier, et
la figure 3 est une vue analogue à celle de la figure 2 d'une variante de réalisation de l'invention.

Conformément à l'invention, et comme le montre plus particulièrement, à titre d'exemple, la figure 1 des dessins annexés, le dispositif est essentiellement constitué par un élément 1 en forme de meuble fermé sur trois côtés et qui comporte des casiers 2 juxtaposés et superposés, ces casiers 2 renfermant chacun un paquet de supports souples et un moyen de distribution individuelle desdits supports. Le dispositif selon l'invention comporte, en outre, un ensemble 3 de sélection et de paiement des supports souples et un dispositif 4 de fermeture de la face avant de l'élément 1 muni, au niveau de la partie supérieure de chaque casier 2, d'une ouverture de distribution 5, et sous cette ouverture 5 d'un logement 6 de réception d'un modèle 7 du support souple contenu dans le casier 2 correspondant.

Comme le montre la figure 2, chaque casier 2 est muni d'un fond mobile 8 recevant les supports souples 9 et chargé par des ressorts 10, d'un moyen de distribution individuelle 11 sous forme d'un rouleau d'entraînement monté flottant, d'une plaque inclinée antérieure 12 montée à pivotement sur la base du casier 2 et s'appuyant, en position de service, contre la base d'un bec entonnoir de sortie 13 relié à l'ouverture de distribution 5 du dispositif de fermeture 4, une plaque d'accès mobile 14 également montée sur la base du casier 2, maintenant, en position de fermeture, la plaque inclinée 12 en position de service, et d'un plaque de poussée postérieure 15 chargée par un ressort 16 et s'appuyant sur le paquet de supports 9.

Le rouleau d'entraînement 11 est monté sur l'extrémité d'un bras 17, dont l'autre extrémité est articulée dans la partie supérieure du casier 2, est actionné au moyen d'un moteur pas-à-pas coaxial (non représenté) solidaire du bras 17, et est muni d'un revêtement 18 à fort coefficient d'adhérence. Ce revêtement peut être sous forme d'une couche de caoutchouc, de matière synthétique, ou autre, et est destiné à permettre un déplacement du support 9 situé au sommet du paquet en direction du bec d'entonnoir de sortie 13 et donc de l'ouverture de distribution 5.

Les ouvertures de distribution 5 affectées chacune à un casier 2 sont avantageusement sous forme de plaques parallèles 19, fixées sur le dispositif de fermeture 4, s'étendant de la face externe de ce dernier jusqu'au bec d'entonnoir de sortie 13, et d'une longueur légèrement supérieure à la largeur des supports souples 9.

Le dispositif de fermeture 4 est sous forme d'une porte articulée sur un bord de l'élément 1 et est muni sous chaque ouverture 5 d'une plaque transparente 20 fermant le logement 6 d'exposition du modèle 7 de support, ce logement 6 étant constitué sous forme d'un rail de réception 21 appliqué contre la face interne du dispositif 4, et chaque logement 6 est pourvu, de préférence dans un coin de la plaque 20, d'un numéro de référence 22.

Les casiers 2 présentent, soit tous une largeur identique permettant le logement de supports identiques, soit des largeurs différentes en fonction de différentes tailles de supports.

L'ensemble 3 de sélection et de paiement des supports souples est constitué, de préférence, par un monnayeur 23 et par un clavier de sélection électronique 24 à actionnement contrôlé par le monnayeur 23 et commandant, par l'intermédiaire d'un microprocesseur, l'actionnement du moteur du rouleau d'entraînement 11 du casier renfermant le support souple 9 sélectionné, cet ensemble 3 pouvant être complété par un changeur de monnaie 24′ et par un oblitérateur 25, et étant monté dans l'élément 1 suivant un encombrement correspondant à un alignement ou à un groupement de casiers 2, la surface frontale correspondante étant découpée dans le dispositif de fermeture 4.

En outre, selon une autre caractéristique de l'invention, l'ensemble 3 de sélection et de paiement peut être disposé soit sur une face latérale de l'élément 1, soit sur une console séparée.

L'ensemble 3 peut être complété, en outre, par un témoin lumineux de mise sous tension 26 et par une notice d'utilisation 27 en façade.

En outre, chaque casier 2 est muni d'un compteur 28 relié à un dispositif d'avertissement sonore ou lumineux de fin de paquet de supports 9.

Le dispositif selon l'invention fonctionne de la manière suivante:

Après introduction dans le monnayeur 23 des pièces nécessaires, le chiffre correspondant au support choisi peut être composé sur le clavier 24 qui envoie une impulsion de commande au moteur du rouleau d'entraînement 11 du casier 2 correspondant, de sorte que le support 9 est transporté hors dudit casier 2 à travers l'ouverture 5 par rotation d'un pas du moteur, et est comptabilisé par le compteur 28 correspondant. Dans le cas où le support 9 nécessite une oblitération, celui-ci sera alors introduit dans l'oblitérateur 25.

Selon une variante de réalisation de l'invention, le dispositif peut également être équipé de casiers annexes à commande séparée ou simultanée de distribution de moyens de réception et d'expédition du support et/ou de moyens de marquage. Ainsi, il est notamment possible de distribuer simultanément une carte, un stylographe ou analogue, pour remplir ladite carte et une enveloppe.

Conformément à une variante de réalisation de l'invention, et comme le montre la figure 3, chaque casier 2 est pourvu d'un tiroir 29 à introduction par la face arrière de l'élément 1, et dans lequel les supports 9 sont montés sur un fond mobile 30 contre l'action de ressorts 31, le rouleau d'entraînement 11 avec son moteur étant fixé contre la paroi supérieure du casier 2, et un micro-contact 32 commandant l'arrêt dudit moteur, ce micro-contact étant disposé derrière le rouleau 11 en direction de l'ouverture 5. En outre, les plaques parallèles 19′ de guidage de sortie du support sont formées par une plaque solidaire du tiroir 29 et par une plaque solidaire de la face avant de l'élément 1, le dispositif de fermeture 4 étant uniquement muni de l'ouverture 5.

Le micro-contact 32 détecte tout changement de niveau, de sorte que la sortie du support 9 à travers l'ouverture 5 provoque un actionnement dudit micro-contact 32 et ainsi l'arrêt du moteur du rouleau 11.

L'invention a été décrite à propos d'un dispositif de distribution de cartes, cependant tous autres supports souples peuvent également être distribués au moyen d'un tel dispositif par simple adaptation des casiers 2 et des ouvertures 5 aux supports à distribuer tels que prospectus, cartes routières, etc...

L'élément 1 peut être monté sur piètement ou sur une console ou suspendu à un mur ou autre support. En outre, il est également possible de monter deux éléments 1 l'un contre l'autre par leur face arrière.

Selon une autre caractéristique de l'invention, l'élément 1 peut être monté sur un meuble à fermeture verrouillable ou accolé à un tel meuble destiné au stockage des supports 9 pour le réapprovisionnement des casiers 2.

Grâce à l'invention, il est possible de réaliser une distribution de supports souples avec une parfaite sécurité contre le vol ou des détériorations par les intempéries ou par manipulation, sans nécessiter de personnel de surveillance ou, de vente, de manière totalement automatique.

Bien entendu, l'invention n'est pas limitée au mode de réalisation décrit et représenté aux dessins annexés. Des modifications restent possibles, notamment du point de vue de la constitution des divers éléments, ou par substitution d'équivalents techniques, sans sortir pour autant du domaine de protection de l'invention.

## Revendications

1. Dispositif se présentant sous la forme d'un meuble comportant une juxtaposition et une superposition de casiers renfermant chacun un paquet de supports souples, un moyen de distribution individuelle des supports et un ensemble (3) de sélection et de paiement des supports souples, caractérisé en ce qu'il est constitué, en outre, par un dispositif de fermeture (4) de la face avant de l'élément (1) muni, au niveau de la partie supérieure de chaque casier (2), d'une ouverture de distribution (5), et sous cette ouverture (5) d'un logement (6) de réception d'un modèle (7) du support souple contenu dans le casier (2) correspondant.

2. Dispositif, suivant la revendication 1, caractérisé en ce que chaque casier (2) est muni d'un fond mobile (8) recevant les supports souples (9) et chargé par des ressorts (10), d'un moyen de distribution individuelle (11) sous forme d'un rouleau d'entraînement monté flottant, d'une plaque inclinée antérieure (12) montée à pivotement sur la base du casier (2) et s'appuyant, en position de service contre la base d'un bec entonnoir de sortie (13) relié à l'ouverture de distribution (5) du dispositif de fermeture (4), une plaque d'accès mobile (14) également montée à pivotement sur la base du casier (2) maintenant, en position de fermeture, la plaque inclinée (12) en position de service, et d'une plaque de poussée postérieure (15) chargée par un ressort (16) et s'appuyant sur le paquet de supports (9).

3. Dispositif, suivant la revendication 2, caractérisé en ce que le rouleau d'entraînement (11) est monté sur l'extrémité d'un bras (17), dont l'autre extrémité est articulée dans la partie supérieure du casier (2), est actionné au moyen d'un moteur pas-à-pas coaxial solidaire du bras (17) et est muni d'un revêtement (18) à fort coefficient d'adhérence.

4. Dispositif, suivant l'une quelconque des revendications 1 et 2, caractérisé en ce que les ouvertures de distribution (5) affectées chacune à un casier (2) sont avantageusement sous forme de plaques parallèles (19), fixées sur le dispositif de fermeture (4), s'étendant de la face externe de ce dernier jusqu'au bec d'entonnoir de sortie (13) et d'une longueur légèrement supérieure à la largeur des supports souples (9).

5. Dispositif, suivant l'une quelconque des revendications 1, 2 et 4, caractérisé en ce que le dispositif de fermeture (4) est sous forme d'une porte articulée sur un bord de l'élément (1) et est muni sous chaque ouverture (5) d'une plaque transparente (20) fermant le logement (6) d'exposition du modèle (7) de support, ce logement (6) étant constitué sous forme d'un rail de réception (21) appliqué contre la face interne du dispositif (4), et chaque logement (6) est pourvu, de préférence dans un coin de la plaque (20), d'un numéro de référence (22).

6. Dispositif, suivant l'une quelconque des revendications 1 à 4, caractérisé en ce que les casiers (2) présentent, soit tous une largeur identique permettant le logement de supports identiques, soit des largeurs différentes en fonction de différentes tailles de supports.

7. Dispositif, suivant la revendication 1, caractérisé en ce que l'ensemble (3) de sélection et de paiement des supports souples est constitué, de préférence, par un monnayeur (23) et par un clavier de sélection électronique (24) à actionnement contrôlé par le monnayeur (23) et commandant, par l'intermédiaire d'un microprocesseur, l'actionnement du moteur du rouleau d'entraînement (11) du casier renfermant le support souple (9) sélectionné, cet ensemble (3), pouvant être complété par un changeur de monnaie (24′) et par un oblitérateur (25), et étant monté dans l'élément, suivant un encombrement correspondant à un alignement ou à un groupement de casiers (2), la surface frontale correspondante étant découpée dans le dispositif de fermeture (4).

8. Dispositif, suivant l'une quelconque des revendications 1 et 7, caractérisé en ce que l'ensemble (3) de sélection et de paiement est disposé soit sur une face latérale de l'élément (1), soit sur une console séparée.

9. Dispositif, suivant l'une quelconque des revendications 1 à 4 et 6, caractérisé en ce que chaque casier (2) est muni d'un compteur (28) relié à un dispositif d'avertissement sonore ou lumineux de fin de paquet de supports (9).

10. Dispositif, suivant l'une quelconque des revendications 1 à 9, caractérisé en ce qu'il est équipé de casiers annexes à commande séparée ou simultanée de distribution de moyens de réception et d'expédition du support et/ou moyens de marquage.

11. Dispositif, suivant la revendication 1, caractérisé en ce que chaque casier (2) est pourvu d'un tiroir (29) à introduction par la face arrière de l'élément (1), et dans lequel les supports (9) sont montés sur un fond mobile (30) contre l'action de ressorts (31), le rouleau d'entrainement (11) avec son moteur étant fixé contre la paroi supérieure du casier (2) et un micro-contact (32) commandant l'arrêt dudit moteur, ce micro-contact étant disposé derrière le rouleau (11) en direction de l'ouverture (5).

12. Dispositif, suivant la revendication 11, caractérisé en ce que les plaques parallèles (19') de guidage de sortie du support sont formées par une plaque solidaire du tiroir (29) et par une plaque solidaire de la face avant de l'élément (1), le dispositif de fermeture (4) étant uniquement muni de l'ouverture (5).

13. Dispositif, suivant l'une quelconque des revendications 1 à 12, caractérisé en ce que l'élément (1) est monté sur un meuble à fermeture verrouillable ou accolé à un tel meuble destiné au stockage des supports (9) pour le réapprovisionnement des casiers (2).

## Patentansprüche

1. Vorrichtung in Form einer Anlage, die eine nebeneinanderliegende und eine übereinanderliegende Anordnung von wiederverschließbaren Fächern mit jeweils einem Paket von biegsamen Trägern, einzelne Verteilereinrichtungen für die Träger und eine Anordnung (3) zum Wählen und Bezahlen der biegsamen Träger aufweist, dadurch **gekennzeichnet,** daß sie ferner eine Verschließeinrichtung (4) für die Seite vor dem Element (1) aufweist, welche in Höhe des oberen Teils des jeweiligen Faches (2) mit einer Verteileröffnung (5) und unter dieser Öffnung (5) mit einem Raum (6) zur Aufnahme eines Modells (7) des biegsamen Trägers aufweist, der in dem zugeordneten Fach (2) enthalten ist.

2. Vorrichtung nach Anspruch 1, dadurch **gekennzeichnet**, daß jedes Fach (2) mit einem beweglichen Boden (8) versehen ist, der die biegsamen Träger (9) aufnimmt, und der durch Federn (10) beaufschlagt ist, ferner mit einer Vereinzelungseinrichtung (11) in Form einer schwingend gelagerten Antriebsrolle, mit einer vorderen, geneigten Platte (12), welche schwenkbeweglich auf dem Basisteil des Fachs (2) angebracht ist und in der Betriebsstellung gegen das Basisteil einer Trichtenaustrittsmündung (13) anliegt, die mit einer Verteileröffnung (5) der Verschließeinrichtung (4) verbunden ist, mit einer beweglichen Zugangsplatte (14), die ebenfalls schwenkbeweglich an dem Basisteil des Fachs (2) gelagert ist, und in der Schließstellung die geneigte Platte (12) in der Betriebsstellung hält, und mit einer hinteren Andrückplatte (15) versehen ist, die durch eine Feder (16) beaufschlagt ist und auf dem Trägerpaket (9) anliegt.

3. Vorrichtung nach Anspruch 3, dadurch **gekennzeichnet**, daß die Antriebsrolle (11) am Ende eines Armes (17) angebracht ist, dessen anderes Ende in dem unteren Teil des Faches (2) angelenkt ist, durch einen Schrittmotor koaxial zum Arm (17) angetrieben und mit einer Schicht (18) mit einem starken Athäsionskoeffizienten versehen ist.

4. Vorrichtung nach einem der Ansprüche 1 und 2, dadurch **gekennzeichnet**, daß die einem Fach (2) zugeordneten Verteileröffnungen (5) zwecksmäßigerweise in Form von parallelen Platten (19) ausgebildet sind, die auf der Verschließeirichtung (4) festgelegt sind, sich längs der Außenfläche der letzteren bis zu der Austrittstrichteröffnung (13) erstrecken und eine Länge heben, die geringfügig größer als die Breite der biegsamen Träger ist.

5. Vorrichtung nach einem der Ansprüche 1, 2 und 4, dadurch **gekennzeichnet,** daß die Verschließeinrichtung (4) in Form einer Gelenktür an einem Rand des Elements (1) ausgelegt ist, und unter jeder Öffnung (5) mit einer transparenten Platte (20) versehen ist, welche den Raum (6) zur Darstellung des Modells (7) des Trägers verschließt, wobei der Raum (6) von einer Aufnahmeschiene (21) gebildet wird, die gegen die Innenfläche dar Einrichtung (4) anliegt, und daß jede Aufnahme (6) vorzugsweise mit einer Keilplatte (20) mit einer Bezugsziffer (22) versehen ist.

6. Vorrichtung nach einem der Ansprüche 1 bis 4, dadurch **gekennzeichnet,** daß die Fächer (2) entweder insgesamt eine gleiche Breite zur Aufnahme von gleichen Trägern oder unterschiedliche Breiten in Abhängigkeit von den unterschiedlichen Größen der Trager aufweisen.

7. Vorrichtung nach Anspruch 1, dadurch **gekennzeichnet**, daß die Anordnung (3) zum Wählen und Bezahlen der biegsamen Träger vorzugsweise von einer Zahleinrichtung (23) und einer elektronischen Tastaturwähleinrichtung (24) gebildet wird, deren Funktionsweise durch die Zahleinrichtung gesteuert und unter Zwischenchaltung eines Mikroprozessors die Wirkungsweise das Motors der Antriebsrolle (11) des den gewählten biegsamen Träger (9) einschließenden Faches steuert, wobei die Anordnung (3) ferner eine Geldwechseleinrichtung (24′) und eine Stempeleinrichtung (25) aufweisen kann, und die in einem Element anbringbar sind, das hinsichtlich den Abmessungen eines Faches oder einer Gruppe von Fächern (2) entspricht, und wobei die zugeordnete Vorderfläche im Bereich der Verschließeinrichtung (4) ausgeschnitten ist.

8. Vorrichtung nach einem der Ansprüche 1 und 7, dadurch **gekennzeichnet**, daß die Anordnung (3) zum Wählen und Bezahlen entweder auf einer Querfläche des Elementes (1) oder einer gesonderten Konsole angeordnet ist.

9. Vorrichtung nach einem der Ansprüche 1 bis 4 und 6, dadurch **gekennzeichnet,** daß jedes Fach (2) mit einem Zähler (28) versehen ist, der mit einer akustischen oder optischen Warneinrichtung für des Aufbrauchen der Pakete aus Trägern (9) verbunden ist.

10. Vorrichtung nach einem der Ansprüche 1 bis 9, dadurch **gekennzeichnet,** daß sie mit zusätzlichen Fächern ausgestattet ist, die gesondert oder gleichzeitig Verteilereinrichtungen zur Aufnahme und zum Transport des Trägers und/oder der Markierungseinrichtungen steuerbar sind.

11. Vorrichtung nach Anspruch 1, dadurch **gekennzeichnet,** daß jedes Fach (2) mit einem Schieber (29) zum Einführen durch die hintere Fläche des Elementes 1 versehen ist, und daß in den jeweiligen Trägern (9) auf einem beweglichen Boden (30) entgegen der Wirkung der Federn (31) die Antriebsrolle (11) mit dem zugeordneten Motor fest an der oberen Wand des Fachs (2) und ein Mikrokontakt (32) vorgesehen sind, der das Anhalten des Motors steuert, wobei der Mikrokontakt hinter der Rolle (11) in Richtung der Öffnung (5) angeordet ist.

12. Vorrichtung nach Anspruch 11, dadurch **gekennzeichnet,** daß die parallelen Platten (19′) der Führung im Austrittsbereich des Trägers von einer fest mit dem Schieber (29) verbundenen Platte und einer fest mit der Vorderfläche des Elementes (1) verbundenen Platte gebildet werden, wobei die Verschließeinrichtung (4) lediglich mit der Öffnung (5) versehen ist.

13. Vorrichtung nach einem der Ansprüche 1 bis 12, dadurch **gekennzeichnet**, daß das Element (1) auf einer Anlage mit verriegelbaren oder anbaubaren Verschließeinrichtungen in einer solchen Anlage angebracht ist, die zur Lagerung der Träger (9) zur Wiederbeschickung der Fächer (2) bestimmt ist.

## Claims

1. Device in the form of a piece of furniture comprising a juxtaposition and superimposition of compartments each containing a pack of flexible supports, a means for the individual distribution of the supports and a unit (3) for the selection of and payment for the flexible supports, characterised in that it also consists of a closure device (4) for closing the front face of the element (1) equipped, in the region of the upper portion of each compartment (2), with a distribution opening (5) and, beneath this opening (5), with a housing (6) for receiving a model (7) of the flexible support contained in the corresponding compartment (2).

2. Device according to claim 1, characterised in that each compartment (2) is equipped with a movable bottom (8) receiving the flexible supports (9) and loaded by springs (10), an individual distribution means (11) in the form of a float-mounted driving roller, an anterior inclined plate (12) pivotally mounted on the base of the compartment (2) and resting, in the operating position, against the base of an outlet funnel (13) connected to the distribution opening (5) of the closure device (4), a movable access plate (14) also pivotally mounted on the base of the compartment (2) holding the inclined plate (12) in the operating position, in the closure position, and a posterior thrust plate (15) loaded by a spring (16) and resting on the pack of supports (9).

3. Device according to claim 2, characterised in that the driving roller (11) is mounted on the end of an arm (17) of which the other end is articulated in the upper portion of the compartment (2), is actuated by means of a coaxial step-by-step motor integral with the arm (17) and is equipped with a coating (18) having a high coefficient of adhesion.

4. Device according to any one of claims 1 and 2, characterised in that the distribution openings (5) arranged in parallel (19), fixed on the closure device (4), extending from the external face thereof to the outlet funnel (13) and having a length slightly greater than the width of the flexible supports (9).

5. Device according to any one of claims 1, 2 and 4, characterised in that the closure device (4) is in the form of a door articulated to one side of the element (1) and is equipped beneath each opening (5) with a transparent plate (20) closing the housing (6) for exposure of the support model (7), this housing (6) being made up in the form of a receiving rail (21) applied to the internal face of the device (4), and each housing (6) is provided, preferably in a corner of the plate (20), with a reference number (22).

6. Device according to any one of claims 1 to 4, characterised in that the compartments (2) either all have an identical width allowing the housing of identical supports or have widths differ as a function of different support sizes.

7. Device according to claim 1, characterised in that the unit (3) for selection of and payment for flexible supports preferably consists of a coin-operated machine (23) and of a keypad for electronic selection (24) of which the actuation is controlled by the coin-operated machine (23) and which controls, by means of a microprocessor, the actuation of the motor of the driving roller (11) of the compartment containing the selected flexible support (9), wherein this unit (3) can be completed by a coin changer (24′) and by an obliterator (25) and is mounted in the element in a size corresponding to an alignment or a grouping of compartments (2), the corresponding front surface area being cut out in the closure device (4).

8. Device according to any one of claims 1 and 7, characterised in that the selection and payment unit (3) is disposed either on a lateral face of the element (1) or on a separate console.

9. Device according to any one of claims 1 to 4 and 6, characterised in that each compartment (2) is equipped with a counter (28) connected to an audible or luminous warning device indicating the end of a pack of supports (9).

10. Device according to any one of claims 1 to 9, characterised in that it is equipped with auxiliary compartments having separate or simultaneous control of the distribution of means for receiving and despatching the support and/or marking means.

11. Device according to claim 1, characterised in that each compartment (2) is provided with a drawer (29) for introduction via the rear face of the element (1) and in which the supports (9) are mounted on a movable bottom (30) against the action of springs (31), the driving roller (11) with its motor being fixed against the upper wall of the compartment (2) and a microswitch (32) controlling the stoppage of said motor, this microswitch being disposed behind the roller (11) in the direction of the opening (5).

12. Device according to claim 11, characterised in that the parallel plates (19′) for guiding the delivery of the support are formed by a plate integral with the drawer (29) and by a plate integral with the front of the element (1), the closure device (4) being equipped solely with the opening (5).

13. Device according to any one of claims 1 to 12, characterised in that the element (1) is mounted on a piece of furniture having lockable closure or is attached to such a piece of furniture intended for the storage of the supports (9) for re-stocking of the compartments (2).
